# EUROPÄISCHE PATENTSCHRIFT

(11) **EP 0 363 808 B1**
(45) Veröffentlichungstag und Bekanntmachung des Hinweises auf die Patenterteilung: **30.06.1993**
(21) Anmeldenummer: 89118431.9
(22) Anmeldetag: 04.10.1989
(51) Int. Cl.: D03C 7/06, F16C 29/02

(54) **Vorrichtung zum Bilden einer Dreherkante**
Device to form a leno weave selvedge
Dispositif pour former une lisière à pas de gaze

(30) Priorität: 14.10.1988 DE 8812937 U
(43) Veröffentlichungstag der Anmeldung: 18.04.1990
(73) Patentinhaber: Klöcker-Entwicklungs-GmbH, D-46314 Borken/Weseke (DE)
(72) Erfinder: Klöcker, Heinrich Josef, D-4280 Borken/Westfalen 3 (DE); Wanning, Werner, D-4286 Südlohn/Oeding (DE)
(74) Vertreter: Walther, Horst, Dipl.-Ing.

(56) Entgegenhaltungen:
- DE-U- 8 804 913
- US-A- 3 650 576

## Beschreibung

Die Erfindung betrifft eine Vorrichtung zum Bilden einer Dreherkante, bestehend aus wechselseitig bewegten Webschäften, wobei an einem Webschaft eine Fadenführungseinrichtung angebracht ist und wobei an dem anderen Webschaft ein zwei parallele im wesentlichen U-förmig ausgebildete Gestellschienen aufweisender Nadelhalter angeordnet ist, der ein Fadenführungselement hält.

Eine Vorrichtung der eingangs genannten Art ist beispielsweise aus dem deutschen Gebrauchsmuster 79 31 872 bekannt. Es hat sich gezeigt, daß diese Gestellschienen einem hohen Verschleiß unterworfen sind, und zwar insbesondere dann, wenn die in dem Fadenführungselement angeordneten Magnete unmittelbar mit der Gestellschiene in Berührung kommen. Sind die Gestellschienen eines Nadelhalters soweit verschlissen, daß das Fadenführungselement nicht mehr ordnungsgemäß geführt wird, so daß die Gefahr von Bindefehlern entsteht, muß der komplette Nadelhalter ausgetauscht werden, was teuer ist.

Aus der Gebrauchsmusterschrift 88 04 913 ist eine Dreherkantenvorrichtung bekannt mit einem Führungsgestell, das einen Kettfadenhalter in den Gestellschienen führt, wobei in den parallelen Gestellschienen eine Fadenführungsvorrichtung geführt wird. Dabei sind zur Verminderung der Reibung der bewegten Teile in den Schienen jeweils in den Stirnseiten der Schienen Nadellagerleisten vorgesehen. Das Verschleißproblem wird dabei durch die Anordnung von Nadellagerleisten gelöst, die eine geringe Reibung aufweisen.

Der Erfindung liegt die Aufgabe zugrunde, einen Nadelhalter zu schaffen, bei dem das Verschleißproblem mit einfacheren Mitteln gelöst wird. Das wird erfindungsgemäß dadurch erreicht, daß die Gestellschiene auf ihrer dem Fadenführungselement zugewandten Seite eine Einlage in Form einer Metallschiene aufweist, die austauschbar ist, wobei die Gestellschiene aus Kunststoff besteht.

Durch diese Maßnahme wird ein Verschleiß an den Gestellschienen selbst vermieden; ist die Metallschiene verschlissen, so kann diese problemlos ausgetauscht werden. Zur Fixierung der Metallschiene in den Gestellschienen, ist jeweils in Schenkelgrund eines Schenkels der U-förmig ausgebildeten Gestellschiene eine Nut angeordnet, die der Aufnahme und Führung der Metallschiene dient.

Da zur magnetischen Abbremsung des Fadenführungselementes die Gestellschiene immer metallisch ausgebildet sein muß, konnten Gestellschienen aus Kunststoff nicht zum Einsatz kommen. Durch den Einsatz der Metallschiene in die Gestellschiene kann nunmehr auch eine Gestellschiene aus Kunststoff zum Einsatz kommen; die magnetische Abbremsung des Fadenführungselementes erfolgt nunmehr in Zusammenarbeit mit der Metallschiene. Gestellschienen aus Kunststoff haben den Vorteil des geringeren Gewichts, wodurch sich die Möglichkeit eröffnet, die Hubzahl einer Webmaschine zu erhöhen.

Metallschienen, die nach dem Stand der Technik zum Schutz gegen Rost lediglich vernickelt sind, haben darüber hinaus den Nachteil, daß sie beim Einsatz in der Naßweberei schnell Rost ansetzen. Das ist bei Gestellschienen aus Kunststoff ausgeschlossen. Die Metallschiene selbst besteht aus rostfreiem aber magnetischem Stahl.

In der Zeichnung ist eine beispielsweise Ausführungsform dargestellt.
- Fig. 1: zeigt die Vorrichtung zum Bilden einer Dreherkante in einer Seitenansicht;
- Fig. 2: zeigt die zwei parallelen Gestellschienen eines Nadelhalters im Schnitt, wobei die Nadeln weggelassen sind.

Gemäß Fig. 1 besteht eine Vorrichtung zum Bilden einer Dreherkante aus wechselseitig bewegten Webschäften, wobei an dem einen Webschaft ein Nadelhalter angeordnet ist, und der andere Webschaft eine Fadenführungseinrichtung aufweist. Zur besseren Übersicht ist in Fig. 1 der zweite Webschaft mit der daran angeordneten Fadenführungseinrichtung weggelassen worden.

Gemäß Fig. 1 ist der insgesamt mit 1 bezeichnete Nadelhalter an den Webschaft 2 angeordnet. Der Nadelhalter 1 besteht aus den zwei parallelen Gestellschienen 3 und 4, die der Führung des Fadenführungselementes 5 dienen (Fig. 2). Die im wesentlichen U-förmig ausgebildete Gestellschiene 3, 4 weist im Schenkelgrund eines jeden Schenkels eine Nut 6 bzw. 7 auf. In den Nuten 6 bzw. 7 befindet sich die Metallschiene 8 bzw. 9. Das in den beiden Gestellschienen 3, 4 geführte Fadenführungselement 5 steht somit nicht unmittelbar mit den Gestellschienen in Berührung, sondern liegt beidseitig an den Metallschienen 8, 9 an. Sind die Metallschienen verschlissen, so können diese in einfacher Weise durch neue ersetzt werden.

## Patentansprüche

1. Vorrichtung zum Bilden einer Dreherkante bestehend aus wechselseitig bewegten Webschäften, wobei an einem Webschaft eine Fadenführungsvorrichtung angebracht ist, und wobei an dem anderen Webschaft (2) ein zwei parallele im wesentlichen U-förmig ausgebildete Gestellschienen (3, 4) aufweisender Nadelhalter (1) angeordnet ist, der ein Fadenführungselement (5) hält,
**dadurch gekennzeichnet,** daß
die Gestellschiene (3, 4) auf ihrer dem Fadenführungselement (5) zugewandten Seite eine Einlage in Form einer Metallschiene (8, 9) aufweist, die austauschbar ist, wobei die Gestellschiene (3, 4) aus Kunststoff besteht.

2. Vorrichtung nach Anspruch 1
**dadurch gekennzeichnet,** daß
die Gestellschiene (3, 4) Mittel zur Fixierung der Metallschiene (8, 9) aufweist.

3. Vorrichtung nach Anspruch 2
**dadurch gekennzeichnet,** daß
zur Fixierung der Metallschiene (8, 9) die Gestellschiene (3, 4) jeweils im Schenkelgrund eines Schenkels eine Nut (6, 7) angeordnet ist.

4. Vorrichtung nach Anspruch 1
**dadurch gekennzeichnet,** daß
die Metallschiene (8, 9) aus rostfreiem, aber magnetischem Stahl besteht.

## Claims

1. Device for the formation of a leno edge, consisting of alternately moved healds, wherein a thread guide device is mounted on one heald and wherein a needle holder (1), which comprises two parallel frame rails (3, 4) constructed substantially in U-shape, is arranged at the other heald (2) and holds a thread guide element (5), characterised thereby that the frame rail (3, 4) has an insert, which is in the form of a metal rail (8, 9) and is exchangeable, on its side facing the thread guide element (5), wherein the frame rail (3, 4) consists of plastics material.

2. Device according to claim 1, characterised thereby that the frame rail (3, 4) comprises means for the fixing of the metal rail (8, 9).

3. Device according to claim 2, characterised thereby that for the fixing of the metal rail (8, 9) to the frame rail (3, 4) a respective groove (6, 7) is arranged in the limb base of each limb.

4. Device according to claim 1, characterised thereby that the metal rail (8, 9) consists of stainless, but magnetic, steel.

## Revendications

1. Dispositif pour former une lisière de gaze, comportant deux lames de tissage mues alternativement, dans lequel un dispositif de guidage de fil est disposé sur une des lames de tissage et dans lequel un porte-aiguilles (1), comportant deux baguettes parallèles de support (3, 4) à profil en U, est disposé sur l'autre lame de tissage (2) et porte un élément guide-fil (5), **caractérisé** en ce que la baguette de support (3, 4) comporte, sur son côté faisant face à l'élément guide-fil (5), une insertion sous la forme d'une baguette métallique (8, 9) qui est échangeable, tandis que la baguette de support (3, 4) est en matière synthétique.

2. Dispositif selon la revendication 1, **caractérisé** en ce que la baguette de support (3, 4) comporte des moyens pour fixer la baguette métallique (8, 9).

3. Dispositif selon la revendication 2, **caractérisé** en ce que, pour fixer la baguette métallique (8, 9) dans la baguette de support (3, 4), une rainure (6, 7) est ménagée dans la base de chaque aile de la baguette de support.

4. Dispositif selon la revendication 1, **caractérisé** en ce que la baguette métallique (8, 9) est en acier inoxydable, mais magnétique.
